# EUROPÄISCHE PATENTSCHRIFT

(11) **EP 0 515 396 B1**
(45) Veröffentlichungstag und Bekanntmachung des Hinweises auf die Patenterteilung: **25.05.1994**
(21) Anmeldenummer: 91902695.5
(22) Anmeldetag: 22.01.1991
(51) Int. Cl.: B04B 11/02

(54) **ZENTRIFUGE MIT EINER SELBSTENTLEERENDEN SCHLEUDERTROMMEL**
CENTRIFUGE WITH SELF-EMPTYING CENTRIFUGING DRUM
CENTRIFUGEUSE A TAMBOUR CENTRIFUGEUR A VIDANGE AUTOMATIQUE

(30) Priorität: 14.02.1990 DE 4004459
(43) Veröffentlichungstag der Anmeldung: 02.12.1992
(73) Patentinhaber: Westfalia Separator AG, 59302 Oelde (DE)
(72) Erfinder: ZETTIER, Karl-Heinz, D-4740 Oelde (DE); SMIGIELSKI, Siegfried, D-4740 Oelde 3 - Lette (DE)
(86) Internationale Anmeldenummer: EP9100114
(87) Internationale Veröffentlichungsnummer: WO9112081

(56) Entgegenhaltungen:
- DE-A- 2 151 475
- DE-B- 1 023 726
- FR-A- 1 481 803

## Beschreibung

Die Erfindung bezieht sich auf eine Zentrifuge mit einer selbstentleerenden Schleudertrommel und mit einer Zulaufleitung für die Zuführung des zu zentrifugierenden Produktes in die Schleudertrommel sowie mit mindestens einer, mit einem elastischen Leitungsteil versehenen Ablaufleitung zur Abführung einer Flüssigkeitsphase unter Druck aus der Schleudertrommel und mit einer Vorrichtung zum Ausstoß in der Schleudertrommel sich ansammelnder Feststoffe in vorgebbaren Zeitabschnitten.

Derartige Zentrifugen sind allgemein bekannt. Zum Ausstoß des Feststoffes können sogenannte Teilentleerungen durchgeführt werden, bei denen nur ein geringer Teil des Trommelinhaltes ausgetragen wird. Dieser Vorgang führt zu einem plötzlichen Druckabfall in der Trommel und damit auch in der Ablaufleitung. Dies kann die Arbeitsweise nachgeschalteter Apparaturen negativ beeinflussen.

Bei der Entrahmung von Rohmilch, wie dies z. B. aus der DE-C-3539485 bekannt ist, wird der Magermilchablauf der Zentrifuge einem Erhitzer zugeführt, wobei auch ein Wärmeaustausch mit der Rohmilch erfolgt. Es bestehen bereits Vorschriften, die vorschreiben, daß der Druck auf der Seite der pasteurisierten Magermilch immer höher sein muß als auf der Rohmilchseite. Beim Entleerungsvorgang kann dies aus den obengenannten Gründen nicht eingehalten werden.

Aus der FR-A-1481803 ist eine Zentrifuge bekannt, bei der je ein Mengenbegrenzer in die Zulaufleitung und in mindestens eine Ablaufleitung eingebaut ist, die innerhalb ihrer Elastizitätzsgrenze elastisch verformbar ist. Durch die Mengenbegrenzer soll eine Veränderung des Mengenverhältnisses zwischen zwei Ablaufleitungen bei Druckänderung vermieden werden. Diese Vorrichtungen sind aber nicht in der Lage, den plötzlichen Druckabfall in einer Ablaufleitung zu kompensieren, der bei Schleudertrommeln mit Feststoffaustragsvorrichtungen beim Austrag des Feststoffes entsteht. Die elastische Verformung der Ablaufleitung und die damit verbundene Volumenveränderung sind bei den üblicherweise verwendeten Materialien so gering, daß dadurch keine Beeinflussung des Druckabfalls erwartet werden kann.

In der DE-A-2151475 wird ein Ventil beschrieben, das mit einer Schlauchmembran versehen ist, die von außen mit Druckluft beaufschlagbar ist. Dadurch kann der Durchtrittsquerschnitt des Ventils und damit auch die Menge des durch ihn strömenden Mediums verändert werden. Derartige Ventile sind auch geeignet, um den Druck in einer ständig von einem Medium durchströmten Leitung konstant zu halten. Bei einer Unterbrechung der Strömung, wie sie beim Feststoffausstoß aus einer Schleudertrommel in den Ablaufleitungen der Zentrifuge auftritt, kann ein Druckabfall damit aber nicht verhindert werden.

Aufgabe der Erfindung ist es, die bekannte Zentrifuge so weiterzubilden, daß auch bei der Teilentleerung der Zentrifuge kein Druckabfall in der Ablaufleitung erfolgt.

Diese Aufgabe wird dadurch gelöst, daß das elastische Leitungsteil von einem Gehäuse luftdicht umgeben ist, und das Gehäuse über eine Leitung mit einem darin angeordneten Ventil mit einer Druckquelle verbunden ist, wobei sich das Ventil vor jedem Feststoffaustrag in der geöffneten Position befindet und das elastische Leitungsteil dadurch von außen mit Druck beaufschlagbar ist, wodurch das elastische Leitungsteil bei dem durch den Feststoffaustrag erzeugten Druckabfall in der Ablaufleitung derart zusammenpreßbar ist, daß dadurch ein der ausgestoßenen Feststoffmenge entsprechender Anteil des in ihm vorhandenen Produktvolumens verdrängbar ist.

Vor der Auslösung einer Teilentleerung wird zunächst das Ventil geöffnet und das elastische Leitungsteil dadurch mit Druck beaufschlagt. Entsteht bei der anschließenden Teilentleerung der beschriebene Druckabfall in der Ablaufleitung, so wird das elastische Leitungsteil durch den von außen aufgegebenen Druck zusammengepreßt und verdrängt einen Teil des in ihm vorhandenen Produktvolumens, das der ausgestoßenen Feststoffmenge entspricht. Durch diesen Vorgang wird der Druckabfall kompensiert.

In einer vorteilhaften Ausgestaltung ist das elastische Leitungsteil in einer Bypassleitung vorgesehen. Der für die produktableitung bestimmte Leitungsteil kann dann wie gewohnt aus festem Material bestehen.

In einer weiteren vorteilhaften Ausgestaltung sind in der Ablaufleitung und der Bypassleitung Ventile derart angeordnet, daß der Ablauf aus der Zentrifuge wahlweise ausschließlich über eine der beiden Leitungen geleitet werden kann. Diese Anordnung bietet insbesondere Vorteile bei der Kreislaufreinigung der Leitungen.

Falls die Zentrifuge eine zweite Ablaufleitung besitzt, ist es vorteilhaft, die Zulaufleitung der Zentrifuge über eine zweite Bypassleitung mit einem darin vorgesehenen Ventil mit der zweiten Ablaufleitung zu verbinden. Während der Teilentleerung wird das Ventil geöffnet und kurzzeitig Produkt vom Zulauf in die zweite Ablaufleitung gefördert.

Die Betätigung der Ventile und das Auslösen der Feststoffentleerungen erfolgt in vorteilhafter Weise über ein Steuergerät.

Als Druckmedium wird bevorzugt Druckluft verwendet.

Ein Ausführungsbeispiel der Erfindung ist in der Zeichnung dargestellt und wird nachstehend näher erläutert.

Mit 1 ist die Zentrifuge bezeichnet, der das zu zentrifugierende Produkt über eine Zulaufleitung 2 zugeführt wird. Die in der Zentrifuge voneinander getrennten flüssigen Phasen werden über die Ablaufleitung 3 und die zweite Ablaufleitung 4 abgeleitet. Die Ablaufleitung 3 ist mit einer Bypassleitung 5 versehen, in der sich ein elastisches Leitungsteil 6 befindet, das von einem Gehäuse 7 luftdicht umgeben ist, welches über eine Leitung 8 mit einem darin vorgesehenen Ventil 9 mit einer Druckquelle 10 verbunden ist. In der Ablaufleitung 3 ist ein Ventil 11 und in der Bypassleitung 5 ein Ventil 12 angeordnet. Die Zulaufleitung 2 steht über eine zweite Bypassleitung 13, in der ein Ventil 14 vorgesehen ist, mit der Ablaufleitung 4 in Verbindung.

Bei der Beschickung der Zentrifuge mit Produkt über den Zulauf 2 werden die abgetrennten Flüssigkeitsphasen über die Ablaufleitung 3 und die zweite Ablaufleitung 4 unter Druck abgeleitet. Der jeweils optimale Druck wird durch nicht dargestellte Vorrichtungen eingestellt. Vor der Teilentleerung wird zunächst das Ventil 9 geöffnet und dadurch das Gehäuse 7 unter Druck gesetzt und damit auch das elastische Leitungsteil 6. Wird nun die Teilentleerung ausgelöst, fällt der Druck in der Schleudertrommel ab, und ein Teil des in der Ablaufleitung 3 befindlichen Produktes fließt in die Trommel zurück. Die zurückfließende Menge wird ersetzt durch Produkt, das sich im elastischen Leitungsteil 6 befindet, weil dieses mit beginnendem Druckab- fall in der Ablaufleitung 3 aufgrund der sich dann einstellenden Druckdifferenz zusammengedrückt wird. Auch das Ventil 14 in der zweiten Bypassleitung 13 wird während des Entleerungsvorganges geöffnet. Da der durch die Entleerung verursachte Druckabfall nur ca. 1 Sekunde vorhanden ist, ist der kurzzeitige Produktzulauf in die zweite Ablaufleitung 4 in vielen Fällen tolerabel. Nach Beendigung des Entleerungsvorganges wird die Bypassleitung 5 durch eine Verbindungsleitung 15 wieder aufgefüllt.

Bei der Kreislaufreinigung der Ablaufleitung 3 können durch entsprechende Schaltung der Ventile 11 und 12 die Bypassleitung 5 und die Ablaufleitung 3 separat gespült werden, um den Reinigungseffekt zu verbessern.

## Patentansprüche

1. Zentrifuge mit einer selbstentleerenden Schleudertrommel und mit einer Zulaufleitung für die Zuführung des zu zentrifugierenden Produktes in die Schleudertrommel sowie mit mindestens einer, mit einem elastischen Leitungsteil versehenen Ablaufleitung zur Abführung einer Flüssigkeitsphase unter Druck aus der Schleudertrommel und mit einer Vorrichtung zum Ausstoß in der Schleudertrommel sich ansammelnder Feststoffe in vorgebbaren Zeitabschnitten, **da****durch gekennzeichnet,** daß das elastische Leitungsteil (6) von einem Gehäuse (7) luftdicht umgeben ist, und das Gehäuse (7) über eine Leitung (8) mit einem darin angeordneten Ventil (9) mit einer Druckquelle (10) verbunden ist, wobei sich das Ventil (9) vor jedem Feststoffaustrag in der geöffneten Position befindet und das elastische Leitungsteil (6) dadurch von außen mit Druck beaufschlagbar ist, wodurch das elastische Leitungsteil (6) bei dem durch den Feststoffaustrag erzeugten Druckabfall in der Ablaufleitung (3) derart zusammenpreßbar ist, daß dadurch ein der ausgestoßenen Feststoffmenge entsprechender Anteil des in ihm vorhandenen Produktvolumens verdrängbar ist.

2. Zentrifuge nach Anspruch 1, dadurch gekennzeichnet, daß die Ablaufleitung (3) mit einer Bypassleitung (5) versehen ist, in der das elastische Leitungsteil (6) vorgesehen ist.

3. Zentrifuge nach Anspruch 1 oder 2, dadurch gekennzeichnet, daß in der Ablaufleitung (3) und der Bypassleitung (5) Ventile (11, 12) derart angeordnet sind, daß der Ablauf aus der Zentrifuge (1) wahlweise ausschließlich über eine der beiden Leitungen (3, 5) geleitet werden kann.

4. Zentrifuge nach einem der Ansprüche 1 bis 3, dadurch gekennzeichnet, daß die Zulaufleitung (2) über eine zweite Bypassleitung (13) mit einem darin vorgesehenen Ventil (14) mit einer zweiten Ablaufleitung (4) verbunden ist.

5. Zentrifuge nach einem der Ansprüche 1 bis 4, dadurch gekennzeichnet, daß die Betätigung der Ventile (9, 11, 12, 14) und das Auslösen der Feststoffentleerung über ein Steuergerät erfolgt.

## Claims

1. Centrifuge with a self-cleaning centrifugal bowl and with a feed line for feeding the product to be centrifuged into the centrifugal bowl as well as with at least one discharge line provided with a flexible line section for discharging the liquid phase under pressure from the centrifugal bowl and with a device for ejecting the solids accumulated in the centrifugal bowl at pre-selectable time intervals, **characterised in that** the flexible line connection (6) is surrounded by an airtight housing (7) and that the housing (7) is connected via a line (8) in which is located a valve (9) with a pressure source (10), whereby the valve (9) is in the open position prior to each solids ejection and the flexible line section (6) can thereby be subjected to pressure from outside, whereby, due to the drop in pressure in the discharge line (3) following the solids ejection, the flexible line section (6) is compressible to the extent that a portion of the product volume contained therein corresponding to the ejected solids volume can be displaced.

2. Centrifuge in accordance with claim 1, characterised in that the discharge line (3) is provided with a bypass line (5) in which the flexible line section (6) is provided.

3. Centrifuge in accordance with claim 1 or 2, characterised in that valves (11, 12) are arranged in the discharge line (3) and the bypass line (5) such that the discharge from the centrifuge (1) can alternatively be exclusively effected via one of the two lines (3, 5).

4. Centrifuge in accordance with one of the claims 1 to 3, characterised in that the feed line (2) is connected to a second bypass line (13) with a valve (14) incorporated therein.

5. Centrifuge in accordance with one of the claims 1 to 4, characterised in that the actuation of the valves (9,11,12,14) and the triggering of the solids ejection is effected via a control unit.

## Revendications

1. Centrifugeuse à bol auto-débourbeur avec une conduite d'entrée pour l'alimentation du produit à traiter dans le bol centrifuge et au moins une conduite de refoulement pourvue d'une partie élastique et permettant le refoule- ment sous pression de la phase liquide hors du bol, ainsi qu'un système d'éjection des matières solides accumulées dans le bol à intervalles prédéterminés, **caractérisé en ce** **que** la partie élastique (6) est renfermée hermétiquement dans un boîtier (7) qui est relié à une source de pression (10) via une conduite (8) équipée d'une vanne (9) laquelle se trouvant en position d'ouverture avant chaque éjection des matières solides et permettant ainsi la mise sous pression de la paroi extérieure de la partie élastique (6) de sorte que la partie élastique (6) puisse être comprimée par la chute de pression occasionnée dans la conduite de refoulement (3) lors de l'évacuation des matières solides de manière à ce qu'une partie du volume de produit contenu dans celle-ci et correspondant au volume de matières solides éjecté puisse être déplacée.

2. Centrifugeuse selon la revendication 1, caractérisée en ce que la conduite de refoulement (3) est pourvue d'une conduite de dérivation (5) où est prévue la partie élastique (6).

3. Centrifugeuse selon la revendication 1 ou 2, caractérisée en ce que des vannes (11, 12) sont aménagées dans la conduite de refoulement (3) et dans la conduite de dériva- tion (5) de manière à ce que le refoulement du produit hors de la centrifugeuse (1) puisse se faire soit par l'une, soit par l'autre des deux conduites (3, 5).

4. Centrifugeuse selon l'une des revendications 1 à 3, caractérisée en ce que la conduite d'alimentation (2) est reliée à une seconde conduite de refoulement (4) via une seconde conduite de dérivation (13) comportant une vanne (14).

5. Centrifugeuse selon l'une des revendications 1 à 4, caractérisée en ce que la manoeuvre des vannes (9, 11, 12, 14) et le déclenchement de l'évacuation des matières solides se font via une armoire de commande.
